# EUROPÄISCHE PATENTSCHRIFT

(11) **EP 4 214 379 B1**
(45) Veröffentlichungstag und Bekanntmachung des Hinweises auf die Patenterteilung: **28.01.2026**
(21) Anmeldenummer: 21783391.2
(22) Anmeldetag: 03.09.2021
(51) Int. Cl.: E04G 1/14, E04G 5/14, E04G 7/30, E04G 7/22

(54) **ANSCHLUSSEINRICHTUNG FÜR EIN GERÜSTSYSTEM ZUR MONTAGE EINES GERÜSTGELÄNDERSTABS**
CONNECTING ELEMENT FOR A SCAFFOLD SYSTEM FOR MOUNTING A SCAFFOLD RAILING BAR
ÉLÉMENT DE RACCORDEMENT POUR UN SYSTÈME D'ÉCHAFAUDAGE DESTINÉ AU MONTAGE D'UNE BARRE DE GARDE-CORPS D'ÉCHAFAUDAGE

(30) Priorität: 17.09.2020 DE 102020005700
(43) Veröffentlichungstag der Anmeldung: 26.07.2023
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Gleim Petri Patent- und Rechtsanwaltspartnerschaft mbB
(86) Internationale Anmeldenummer: PCT/DE2021/000148
(87) Internationale Veröffentlichungsnummer: WO 2022/057960

(56) Entgegenhaltungen:
- DE-A1- 102009 018 436
- JP-U- H0 554 743
- US-A- 6 062 341

## Beschreibung

### TECHNISCHES GEBIET

Die folgende Erfindung betrifft eine Anschlusseinrichtung zur Montage an einem bestehenden Gerüstsystem mit einem Grundkörper mit einer Höhenrichtung, einer senkrecht zur Höhenrichtung verlaufenden Querrichtung und einer Umfangsrichtung mit zumindest einer außenseitig an den Grundkörper angeschlossenen ersten Anschlusseinheiten zum lösbaren Anschluss eines ersten Gerüstgeländerstabs, wobei der Grundkörper an einen Gerüstrohrprofilstab eines Gerüsts/Montage-Sicherungs-Geländers im Bereich einer an den Gerüstrohrprofilstab angeschlossenen zweiten Anschlusseinheit für einen lösbaren Anschluss eines zweiten Gerüstgeländerstabs lösbar anschließbar ist.

### STAND DER TECHNIK

Die derzeitigen Vorschriften im Gerüstbau verlangen, dass bei der Montage eines Gerüstsystems Montage-Sicherungs-Geländer (MSG) eingesetzt werden, die die Montagesicherheit gewährleisten. Das Montage-Sicherungs-Geländer wird dabei von einer unteren bestehenden Gerüstetage montiert und gewährleistet, dass in der darüber befindlichen Gerüstetage, die noch zu montieren ist, bereits Geländervorrichtungen vorhanden sind, so dass eine Sicherung des Montagepersonals beim Betreten der oberen Gerüstetage gewährleistet ist. Derartige MGSs werden auch als so genanntes voreilendes Geländer bezeichnet und sind beispielsweise in der EP 1 571 275 B1 oder EP 1 338 723 B1 beschrieben.

Die vertikalen Geländerpfosten des Montage-Sicherungs-Geländers werden hierbei lösbar an die bestehenden vertikalen Gerüstrohrprofilstäbe des Gerüstsystems angeschlossen. Diese vertikalen Gerüstrohrprofilstäbe weisen in ihrem oberen Endbereich eine zweite Anschlusseinheit auf, an der bei der Montage bereits ein zweiter Gerüstgeländerstab lösbar angeschlossen ist.

In der Praxis tritt nun die Situation auf, dass in einem Eckbereich des Montage-Sicherungs-Geländers ein weiterer Gerüstgeländerstab angeschlossen werden muss, um die Sicherheit in dem angeschlossenen Gerüstbereich zu gewährleisten. Daher ist ein weitere Anschlussmöglichkeit für ein weiteren Gerüstgeländerstab erforderlich.

Es ist eine Anschlusseinrichtung für ein Gerüstgeländerstab bekannt, der als Grundkörper eine Rohranschlusskupplung aufweist mit einer außenseitig angeformten Anschlusseinheit für den Gerüstgeländerstab. Diese Anschlusskonstruktion kann jedoch nicht direkt auf Höhe des Gerütsgeländerstabs des Montage-Sicherungs-Geländers erfolgen, da ein höhengleicher Anschluss aufgrund der vorhandenen Anschlusseinheit für den Gerüstgeländerstab des Montage-Sicherungs-Geländers nicht möglich ist. Diese Anschlusseinrichtung muss somit entweder oberhalb oder unterhalb der Position des bestehenden Gerüstgeländerstabs des Montage-Sicherungs-Geländers befestigt werden, so dass die vorgeschriebenen Höhenpositionen für Gerüstgeländerstäbe nicht eingehalten werden können, insbesondere im Eckbereich.

Ferner ist aus dem Stand der Technik die JP H05 54743 U, die US 6 062 341 A und die DE 10 2009 018 436 A1 bekannt.

### DARSTELLUNG DER ERFINDUNG

Ausgehend von den genannten Stand der Technik liegt der vorliegenden Erfindung die Aufgabe beziehungsweise das technische Problem zugrunde, eine Anschlusseinrichtung zur nachträglichen Montage an einem bestehenden Gerüstsystem mit Montage-Sicherungs-Geländer (MSG) zur Verfügung zu stellen, die wirtschaftlich herstellbar ist, montagetechnisch einfach anschließbar ist und eine zusätzliche Anschlussmöglichkeit für einen weiteren Gerüstgeländerstab in der geforderten Höhenposition, insbesondere im Eckbereich,
ermöglicht.

Der erfindungsgemäße Anschlusseinrichtung der eingangs genannten Art ist durch die Merkmale des unabhängigen Anspruchs 1 gegeben. Vorteilhafte Ausgestaltungen und Weiterbildungen zeichnen sich durch die Merkmale der von dem unabhängigen Anspruch 1 direkt oder indirekt abhängigen Ansprüche aus.

Die erfindungsgemäße Anschlusseinrichtung zeichnet sich demgemäß dadurch aus, dass der Grundkörper als Rohrprofileinheit mit in der Wandung des Grundkörpers vorhandenen Ausnehmungen ausgebildet ist, derart, dass die Anschlusseinrichtung auf den Gerüstrohrprofilstab, insbesondere in Höhenrichtung, aufschiebbar ist und an der zweiten Anschlusseinheit des Gerüstrohrprofilstabs, insbesondere durch Drehung um die Höhenrichtung, anschließbar/lösbar fixierbar ist.

Durch diese erfindungsgemäße Ausgestaltung ist es problemlos möglich, bei bestehenden Gerüstsystemen mit montierten Montage-Sicherungs-Geländer an dem Gerüstrohrprofilstab des Montage-Sicherungs-Geländers die Anschlusseinrichtung zu montieren und damit einen Anschluss für einen weiteren Gerüstgeländerstab, insbesondere für einen Eckbereich, zu gewährleisten. Wahlweise kann der erste Gerüstgeländerstab im Eckbereich außen- oder innenseitig angeschlossen werden.

Erfindungsgemäß ist in der Wandung des Grundkörpers eine unterseitig erste Wandungsausnehmung vorhanden, mit einer ersten Umfangsweite und einer ersten Höhe, an eine an die erste Wandungsausnehmung in Höhenrichtung anschließende zweite Wandungsausnehmung mit einer zweiten Umfangsweite und einer zweiten Höhe vorhanden ist, wobei die zweite Umfangsweite der zweiten Wandungsausnehmung größer ist als die erste Umfangsweite der ersten Wandungsausnehmung.

Eine konstruktiv besonders einfache Ausgestaltung der erfindungsgemäßen Anschlusseinrichtung, die eine hohe Funktionalität gewährleistet, zeichnet sich dadurch aus, dass durch die Ausbildung der ersten und zweiten Wandungsausnehmung der Grundkörper einen oberseitig umfangsmäßig geschlossenen ersten ringförmigen Konturumfangsbereich und unterseitig einen im Wesentlichen U-förmig offenen zweiten Konturumfangsbereich aufweist und beide Konturumfangsbereiche einstückig über einen Konturstegbereich miteinander verbunden sind.

Um die geometrischen Vorgaben der Anordnung von weiteren Gerüstgeländerstäben umzusetzen zu können, zeichnet sich eine besonders vorteilhafte Ausgestaltung dadurch aus, dass die erste Anschlusseinheit in Querrichtung an dem Konturstegbereich außenseitig angeformt ist, wobei eine besonders vorteilhafte Ausgestaltung, die eine äußerst einfache Montage gewährleistet, sich dadurch auszeichnet, dass die Umfangsweite der ersten Wandungsausnehmung und die Höhe der zweiten Wandungsausnehmung größer sind als die Maße der maximalen Außenkontur der zweiten Anschlusseinrichtung.

Eine hinsichtlich einer einfachen Montage bezüglich des Anschlusses des Gerüstgeländerstabs bevorzugte Ausgestaltung zeichnet sich dadurch aus, dass die erste Anschlusseinheit als Kippstifteinheit ausgebildet ist mit einer Vorsprungeinheit mit nach außen offenem Schlitz, in dem ein Kippstift um eine Drehachse drehbar gelagert ist.

Die Anschlusseinrichtung kann aus Stahl, Aluminium oder Kunststoff bestehen.

Ein erfindungsgemäßes Gerüstsystem mit vertikalen Gerüstrohren, wobei an die vertikalen Gerüstrohre ein Montage-Sicherungs-Geländer, auch voreilendes Geländer genannt, angeschlossen ist, das an die vertikalen Gerüstrohre des Gerüstsystems angeschlossene Gerüstrohrprofilstäbe aufweist, die jeweils in ihrem oberen Endbereich eine zweite Anschlusseinheit mit einem lösbare angeshlossenen zweiten Gerüstgeländerstab aufweisen, zeichnet sich dadurch aus, dass eine auf dem oberen Endbereich eines Gerüstrohrprofilstabs aufgeschobene, an der zweiten Anschlusseinheit lösbar angeschlossene Anschlusseinrichtung der oben beschriebenen Art vorhanden ist.

Eine besonders bevorzugte Ausgestaltung eines erfindungsgemäßen Gerüstsystems zeichnet sich dadurch aus, dass die Anordnung der ersten Anschlusseinheit der Anschlusseinrichtung im an den Gerüstrohrprofilstab angeschlossenen Zustand im Bezug auf die zweite Anschlusseinheit des Gerüstrohrprofilstabs in einer Draufsicht gesehen rechtwinklig verbunden ist. Dadurch ist auch im Eckbereich gewährleistet, dass in beiden Richtungen des Eckbereichs ein Gerüstgeländerstab anschließbar ist in der vorgeschriebenen Höhe, wobei der zusätzliche erste Gerüstgeländerstab je nach Anordnung der Anschlusseinrichtung sowohl außenseitig als auch innenseitig angeschlossen werden kann.

Eine in der Praxis bewährte und besonders vorteilhafte, wirtschaftlich einsetzbare, eine einfache Montage gewährleistende und eine dauerhaft zuverlässige Funktion ermöglichende Weiterbildung zeichnet sich dadurch, dass das Gerüstsystem als Layher Blitz Gerüst^{®} - System oder Layher AllroundGerüst^{®} - System ausgebildet ist mit angeschlossenem Montage-Sicherungs-Geländer mit Gerüstrohrprofilstäben. Das Gerüstsystem kann in anderer Art und Weise ausgebildet sein.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1, 2: unterschiedliche schematische perspektivische Darstellungen einer Anschlusseinrichtung zur nachträglichen Montage an ein Gerüstrohrprofilstab zum Anschluss eines Gerüstgeländerstabs,
- Fig. 3: schematische Seitenansicht der Anschlusseinrichtung gemäß Fig. 1,
- Fig. 4: schematische Stirnansicht der Anschlusseinrichtung gemäß Fig. 1,
- Fig. 5: schematische Draufsicht auf die Anschlusseinrichtung gemäß Fig. 1,
- Fig. 6: schematische Detailperspektive einer an einem Gerüstrohrprofilstab angeschlossenen Anschlusseinrichtung im Eckbereich, wobei ein weiterer Gerüstgeländerstab innenseitig angeschlossen ist,
- Fig. 7: schematische Detailperspektive einer an einem Gerüstrohrprofilstab angeschlossenen Anschlusseinrichtung im Eckbereich, wobei ein weiterer Gerüstgeländerstab außenseitig angeschlossen ist,
- Fig. 9 bis 13: schematische Perspektivdarstellungen bei unterschiedlichen Gerüststrukturen eines Layher Blitz Gerüst^{®}-Systems mit Anschluss eines Montage-Sicherungs-Geländers (voreilendes Geländer) mit Gerüstrohrprofilstäben unter Einsatz der Anschlusseinrichtung gemäß den Figuren 1 bis 7, die an ein Gerüstrohrprofilstab angeschlossen ist in unterschiedlichen Montagezuständen und
- Fig. 14,15: schematische Darstellung einer Gerüstkonstruktion gemäß dem Layher AllroundGerüst^{®} - Systems mit angeschlossenem Montage-Sicherungs-Geländer mit Gerüstrohrprofilstäben unter Einsatz einer Anschlusseinrichtung gemäß den Figuren 1 bis 7, die an ein Gerüstrohrprofilstab angeschlossen, ist in unterschiedlichen Montagezuständen.

### WEGE ZUM AUSFÜHREN DER ERFINDUNG

In den Figuren 1 bis 5 ist ein Ausführungsbeispiel einer Anschlusseinrichtung 10 zu nachträglichen Montage an einem Gerüstrohrprofilstab eines Gerüsts oder eines Montage-Sicherungs-Geländers (MSG), um einen Anschluss eines weiteren Gerüstgeländerstabs zu ermöglichen.

Die Anschlusseinrichtung 10 weist einen rohrprofilartigen Grundkörper 11 auf, in dessen Wandung unterseitig eine erste Wandungsausnehmung 14 mit einer Umfangsweite U1 und einer Höhe H1 vorhanden ist, an die in Höhenrichtung H eine zweite Wandungsausnehmung 16 mit einer Höhe H2 und einer Umfangsweite U2 anschließt.

Die Höhenrichtung ist in Fig. 1 mit dem Doppelpfeil H dargestellt, die Querrichtung mit dem Doppelpfeil Q und die Umfangsrichtung mit dem Doppeldrehpfeil U. Durch diese beiden Ausnehmungen 14, 16 bildet die Wandung des Grundkörpers 11 oberseitig eine geschlossene Kreisringkontur 20 und unterseitig eine in Querrichtung offene U-förmige Kreisringkontur, wobei beide Konturen 20, 22 über eine Stegkontur 24 einstückig miteinander verbunden sind.

An der Stegkontur 14 ist außenseitig eine erste Anschlusseinheit 12 angeschlossen, insbesondere angeschweißt, die eine in Querrichtung Q verlaufende Vorsprungeinheit 26 aufweist, in der im vorderen Endbereich ein nach außen offener Schlitz 28 angeordnet ist, in dem ein Kippstift 29 vorhanden ist, der über eine senkrecht zur Querrichtung Q verlaufende Drehachse 27 drehbar an der Vorsprungeinheit 26 gelagert ist. Eine derartige Anschlusseinheit 12 ist seit langem als Anschlusseinrichtung für Geländerstäbe bekannt und hat sich in der Praxis bewährt.

In Fig. 6 ist eine Detailperspektive einer an einem Gerüstrohrprofilstab 50 angeschlossenen Anschlusseinrichtung 10 dargestellt. Der Gerüstrohrprofilstab 50 ist beispielsweise Bestandteil eines Montage-Sicherungs-Geländers, das beispielsweise in der EP 1 571 275 B1 oder EP 1 338 723 B1 beschrieben ist. Hierbei weist der Gerüstrohrprofilstab 50 in seinem oberen Endbereich eine angeschweißte zweite Anschlusseinheit 52 auf, die im Ausführungsbeispiel ebenfalls als Kippstiftanschlusseinheit ausgebildet ist. An diese zweite Anschlusseinheit 52 ist ein zweiter Gerüstgeländerstab 54 über eine Anschlusslasche 56 mit durchgehender Ausnehmung 58 angeschlossen. Zum Anschluss wird der Kippstift 29 in eine horizontale Lage geschwenkt und die Anschlusslasche 56 mit ihrer Ausnehmung 58 über die Vorsprungeinheit 26 geschoben, wobei danach der Kippstift 29 aufgrund der Wirkung seines Eigengewichts in eine vertikale Position fällt.

Da der Gerüstrohrprofilstab 50 nur eine Anschlusseinheit 52 aufweist, ist der Anschluss eines weiteren ersten Gerüstgeländerstabs 18 auf demselben Höhenniveau nicht möglich. Hier kommt die erfindungsgemäße Anschlusseinrichtung 10 zum Einsatz, die bei der Montage zunächst von oben her auf den Gerüstrohrprofilstab 50 in Höhenrichtung H aufgeschoben wird, so dass die Vorsprungeinheit 26 der zweiten Anschlusseinheit 52 die erste Wandungsausnehmung 14 durchdringt bis in den Bereich der zweiten Wandungsausnehmung 16. Daran anschließend wird die Anschlusseinrichtung 10 in Umfangsrichtung U gedreht, so dass die Anschlusseinrichtung 10 gegen eine Verschiebung in Höhenrichtung H sowohl nach oben als auch nach unten durch die Innenkontur der zweiten Wandungsausnehmung 16 gesichert ist.

Die Umfangsweite U1 der ersten Wandungsausnehmung 14 und die Höhe H2 der zweiten Wandungsausnehmung 16 ist dabei größer gewählt als das maximale Außenmaß der Vorsprungeinheit 26 der zweiten Anschlusseinheit 52. Der Innendurchmesser des Grundkörpers 11 der Anschlusseinrichtung 10 ist geringfügig größer gewählt als der Außendurchmesser des Gerüstrohrprofilstabs 50. Nach Montage der Anschlusseinrichtung 10 kann an deren ersten Anschlusseinheit 12 ein erster Gerüstgeländerstäbe 18 rechtwinklig zu dem zweiten Gerüstgeländerstab 54 auf demselben Höhenniveau in einfacher Art und Weise montiert werden. Fig. 6 zeigt die Montagesituation, in dem der erste Gerüstgeländerstab 18 im Eckbereich innenseitig angeschlossen ist.

Fig. 7 zeigt eine Detailperspektivdarstellung einer angeschlossenen Anschlusseinrichtung 10 ähnlich wie in Fig. 6, jedoch mit dem Unterschied, dass der erste Gerüstgeländerstab 18 im Eckbereich außenseitig an dem Gerüstrohrprofilstab 50 angeschlossen ist.

Die Figuren 8 bis 10 zeigen unter Einsatz der erfindungsgemäßen Anschlusseinrichtung 10 einen Gerüstrahmen 70 des bekannten Layher Blitz Gerüst^{®} - Systems. Die Gerüstrahmen 70 weisen zwei parallel beabstandete vertikale Gerüstrohre 62 auf, die im oberen Endbereich über einen Querriegel 66 biegesteif miteinander verbunden sind und im unteren Endbereich über ein Querprofil 68 miteinander verbunden sind.

In Fig. 8 ist an dem dem Betrachter zugewandten vorderen vertikalen Gerüstrohr 62 des Gerüstrahmens 70 ein Gerüstrohrprofilstab 50 über Anschlusseinheiten 72.1, 72.2 lösbar angeschlossen. In seinem oberen Endbereich weist der Gerüstrohrprofilstab 50 eine zweite Anschlusseinheit 52 auf. An dieser zweiten Anschlusseinheit 52 ist, wie oben beschrieben, die Anschlusseinrichtung 10 angeschlossen, die die erste Anschlusseinheit 12 zur Verfügung stellt, um einen weiteren Gerüstgeländerstab anschließen zu können.

Die Fig. 9 zeigt den Zustand eines angeschlossenen zweiten Gerüstgeländerstabs 54 an die zweite Anschlusseinheit 52 des Gerüstrohrprofilstabs 50.

Fig. 10. zeigt den weiteren Anschluss des ersten Gerüstgeländerstabs 18 an die erste Anschlusseinheit 12 der Anschlusseinrichtung 10, wobei der erste und zweite Gerüstgeländerstab 18, 54 rechtwinklig zueinander auf demselben Höhenniveau angeordnet sind.

In dem in Fig. 10 dargestellten Zustand kann der Gerüstrohrprofilstab 50 des Montage-Sicherungs-Geländers von der Gerüstrohr 52 gelöst werden und in Höhenrichtung H versetzt nach oben verschoben und angeschlossen werden, so dass für die daran anzuschließende darüber zu montierende Gerüstetage bereits sichernde Gerüstgeländerstäbe 18, 54 vorhanden sind.

Die Figuren 11 bis 13 zeigen verschiedene Montagezustände eines Gerüst 60.1 ausschnittsweise im Eckbereich, das als das bekannte Layher Blitz Gerüst^{®} - System ausgebildet ist unter Einsatz von Gerüstrahmen 70. An die innenseitigen vertikalen Gerüstrohre 62 der Gerüstrahmen 70 sind Gerüstrohrprofilstäbe 50 eines Montage-Sicherungs-Geländers bereits montiert, wobei die Gerüstrohrprofilstäbe 50 am liegen und rechten vertikalen Gerüstrohr 62 des linken und rechten Gerüstrahmens 70 bereits in einer nach oben verschobenen Position an dem vertikalen Gerüstrohr 62 jeweils angeschlossen sind. Der im Innenbereich vorhandene Gerüstrohrprofilstab 50 ist noch im Bereich der unteren Gerüstetage an das vertikale Gerüstrohr 62 angeschlossen, wobei oberseitig auf diesem Gerüstrohrprofilstab 50 die Anschlusseinrichtung 10 montiert ist, so dass der erste Gerüstgeländerstab 18 rechtwinklig zu dem zweiten Gerüstgeländerstab 54 angeschlossen werden kann beziehungsweise angeschlossen ist. Fig. 11 zeigt die Situation von einer Innenansicht her gesehen. In Fig. 12 ist der nächste Montageschritt bei dem Gerüst gemäß Fig. 11 dargestellt, in dem der innere im Eckbereich angeordnete Gerüstrohrprofilstab 50 in Höhenrichtung H nach oben verschoben ist und an das vertikale Gerüstrohr 52 des Gerüstrahmens 70 angeschlossen ist.

Fig. 13 zeigt dieselbe Montagesituation wie Fig. 12, jedoch von einer Außenansicht her gesehen.

Es ist noch darauf hinzuweisen, dass der erste und zweite Gerüstgeländerstab 18, 54 teleskopierbar ausgebildet sein muss, damit die einzelnen Montagezustände, insbesondere um beim Umsetzen des Montage-Sicherungs-Geländers von einer unteren Gerüstetage in eine darüber angeordnete Gerüstetage zu ermöglichen.

Fig. 14 zeigt den Einsatz der Anschlusseinrichtung bei einem Gerüstsystem 60.2, das als Layher AllroundGerüst^{®} - System ausgebildet ist, mit aufeinander steckbaren Gerüstrohren 64, die in Höhenrichtung H beabstandet angeordnete Rosetten zum Anschluss weiterer Bauteile aufweisen. Das in Fig. 14 dargestellte Gerüst 60.2 besteht aus einem quadratischen Gerüstturm in dessen vier Eckbereichen jeweils vertikale aufeinander gesteckte Gerüstrohre 64 vorhanden sind. An jedes Gerüstrohr ist ein Gerüstrohrprofilstab 50 eines Montage-Sicherungs-Geländer angeschlossen. An jedem Gerüstrohrprofilstab 50 ist im oberen Endbereich eine Anschlusseinrichtung 10 wie oben beschrieben montiert. In Fig. 14 ist eine Montagezustand dargestellt, bei dem drei Gerüstrohrprofilstäbe 50 bereits in einer Position angeschlossen sind, so dass in einer darüber zu montierenden Gerüstetage die Geländerstäbe 18, 54 vorhanden sind.

Lediglich der dem Betrachter zugewandte vordere Gerüstrohrprofilstab 50 ist noch an dem vertikalen Gerüstrohr 64 der unteren Gerüstetage angeschlossen. In jedem Eckpunkt ist an dem Gerüstrohrprofilstab 50 ein erster und zweiter Gerüstgeländerstab 18, 54 angeschlossen, wobei jeweils der zweite Gerüstgeländerstab 54 über die zweite Anschlusseinheit 52 des Gerüstrohrprofilstabs 50 angeschlossen ist und der erste Gerüstgeländerstab 18 über die Anschlusseinheit 12 der Anschlusseinrichtung 10 angeschlossen ist, wobei die Gerüstgeländerstäbe 18, 54 jeweils in einer Draufsicht gesehen, rechtwinklig zueinander verlaufen.

Die Fig. 15 zeigt die Montagesituation, ausgehend von der Fig. 14, bei der der vordere, dem Betrachter zugewandte Gerüstrohrprofilstab 50 nach oben an dem darüber aufgeschobenen vertikalen Gerüstrohr 64 angeschlossen ist, so dass in diesem Zustand ein umlaufendes Geländer mit ersten und zweiten Gerüstgeländerstäben 18, 54 vorhanden ist, wobei alle Gerüstgeländerstäbe 18, 54 auf demselben Höhenniveau angeordnet sind.

## Patentansprüche

1. Anschlusseinrichtung (10) zur Montage an einem bestehenden Gerüstsystem (60) mit einem Grundkörper (11) mit einer Höhenrichtung (H), einer senkrecht zur Höhenrichtung (H) verlaufenden Querrichtung und einer Umfangsrichtung (U) mit zumindest einer außenseitig an den Grundkörper (11) angeschlossenen ersten Anschlusseinheiten (12) zum lösbaren Anschluss eines ersten Gerüstgeländerstabs (18), wobei der Grundkörper (11) an einen Gerüstrohrprofilstab (50) eines Gerüsts/Montage-Sicherungs-Geländers (MSG) im Bereich einer an den Gerüstrohrprofilstab (50) angeschlossenen zweiten Anschlusseinheit (52) für einen lösbaren Anschluss eines zweiten Gerüstgeländerstabs (54) lösbar anschließbar ist, wobei
- der Grundkörper (11) als Rohrprofileinheit mit in der Wandung des Grundkörpers (11) vorhandenen Ausnehmungen (14, 16) ausgebildet ist, derart, dass die Anschlusseinrichtung (10) auf den Gerüstrohrprofilstab (50) aufschiebbar ist und an der zweiten Anschlusseinheit (52) des Gerüstrohrprofilstabs (50) anschließbar/lösbar fixierbar ist, wobei
- in der Wandung des Grundkörpers (11)
- - eine unterseitig erste Wandungsausnehmung (14) vorhanden ist, mit einer ersten Umfangsweite (U1) und einer ersten Höhe (H1), **dadurch gekennzeichnet, dass** in der Wandung des Grundkörpers (11)
- - an eine an die erste Wandungsausnehmung (14) in Höhenrichtung (H) anschließende zweite Wandungsausnehmung (16) mit einer zweiten Umfangsweite (U2) und einer zweiten Höhe (H2) vorhanden ist,
- - wobei die zweite Umfangsweite (U2) der zweiten Wandungsausnehmung (16) größer ist als die erste Umfangsweite (U1) der ersten Wandungsausnehmung (14), wobei
- durch die Ausbildung der ersten und zweiten Wandungsausnehmung (14, 16) der Grundkörper (11) einen oberseitig umfangsmäßig geschlossenen ersten ringförmigen Konturumfangsbereich (20) und unterseitig einen im Wesentlichen U-förmig offenen zweiten Konturumfangsbereich (22) aufweist und beide Konturumfangsbereiche (20,22) einstückig über einen Konturstegbereich (24) miteinander verbunden sind.

2. Anschlusseinrichtung nach Anspruch 1,
- **dadurch gekennzeichnet, dass**
- die erste Anschlusseinheit (12) in Querrichtung (Q) an dem Konturstegbereich (24) außenseitig angeformt ist.

3. Anschlusseinrichtung nach einem oder mehreren der vorstehenden Ansprüche,
- **dadurch gekennzeichnet, dass**
- die Umfangsweite (U1) der ersten Wandungsausnehmung (14) und die Höhe (H2) der zweiten Wandungsausnehmung (16) größer sind als die Maße der maximalen Außenkontur der zweiten Anschlusseinrichtung (52).

4. Anschlusseinrichtung nach einem oder mehreren der vorstehenden Ansprüche,
- **dadurch gekennzeichnet, dass**
- die erste Anschlusseinheit (12) als Kippstifteinheit ausgebildet ist mit einer Vorsprungeinheit (26) mit nach außen offenem Schlitz (28), in dem ein Kippstift (29) um eine Drehachse (27) drehbar gelagert ist.

5. Anschlusseinrichtung nach einem oder mehreren der vorstehenden Ansprüche,
- **dadurch gekennzeichnet, dass**
- die Bauteile der Anschlusseinrichtung aus Stahl, Aluminium oder Kunststoff bestehen.

6. Gerüstsystem (60) mit vertikalen Gerüstrohren (62), wobei an die vertikalen Gerüstrohre (62) ein Montage-Sicherungs-Geländer, auch voreilendes Geländer genannt, angeschlossen ist, das an die vertikalen Gerüstrohre (62) des Gerüstsystems (60) angeschlossene Gerüstrohrprofilstäbe (50) aufweist, die jeweils in ihrem oberen Endbereich eine zweite Anschlusseinheit (52) mit einem lösbar angeschlossenen zweiten Gerüstgeländerstab (24) aufweisen,
- **dadurch gekennzeichnet, dass**
- eine auf dem oberen Endbereich eines Gerüstrohrprofilstabs (50) aufgeschobene, an der zweiten Anschlusseinheit (52) lösbar angeschlossene Anschlusseinrichtung nach einem oder mehreren der vorstehenden Ansprüche vorhanden ist.

7. Gerüstsystem nach Anspruch 6,
- **dadurch gekennzeichnet, dass**
- die Anordnung der ersten Anschlusseinheit (12) der Anschlusseinrichtung (10) im an den Gerüstrohrprofilstab (50) angeschlossenen Zustand im Bezug auf die zweite Anschlusseinheit (52) des Gerüstrohrprofilstabs (50) in einer Draufsicht gesehen rechtwinklig vorhanden ist.

## Claims

1. Connection device (10) for fitting to an existing scaffolding system (60), having a main body (11), which has a height direction (H), has a transverse direction extending perpendicularly to the height direction (H) and has a circumferential direction (U), having at least one first connection unit (12), which is connected to the outside of the main body (11) and serves for releasable connection of a first scaffold-railing bar (18), wherein the main body (11) is releasably connectable to a tubular-profile scaffold bar (50) of a scaffold/assembly safety railing (MSG) in the region of a second connection unit (52), connected to the tubular-profile scaffold bar (50), for releasable connection of a second scaffold-railing bar (54), wherein
- the main body (11) is in the form of a tubular-profile unit, with cutouts (14, 16) provided in the wall of the main body (11), in such a way that the connection device (10) is pushable onto the tubular-profile scaffold bar (50) and is connectable/releasably fixable to the second connection unit (52) of the tubular-profile scaffold bar (50), wherein,
- in the wall of the main body (11),
- - a first wall cutout (14) having a first circumferential width (U1) and a first height (H1) is provided at the bottom side, **characterized in that**, in the wall of the main body (11),
- - a second wall cutout (16) adjoining the first wall cutout (14) in the height direction (H) and having a second circumferential width (U2) and a second height (H2) is provided,
- - wherein the second circumferential width (U2) of the second wall cutout (16) is greater than the first circumferential width (U1) of the first wall cutout (14), wherein,
- as a result of the formation of the first and second wall cutouts (14, 16), the main body (11) has a first, annular contour circumferential region (20), which is circumferentially closed, at the top side and a second contour circumferential region (22), which is open in a substantially U-shaped manner, at the bottom side, and the two contour circumferential regions (20,22) are connected to one another in one piece via a contour web region (24).

2. Connection device according to Claim 1,
- **characterized in that**
- the first connection unit (12) is formed integrally on the outside of the contour web region (24) in the transverse direction (Q).

3. Connection device according to either or both of the preceding claims,
- **characterized in that**
- the circumferential width (U1) of the first wall cutout (14) and the height (H2) of the second wall cutout (16) are greater than the dimensions of the maximum outer contour of the second connection device (52).

4. Connection device according to one or more of the preceding claims,
- **characterized in that**
- the first connection unit (12) is in the form of a tilting-pin unit with a projection unit (26) having an outwardly open slot (28) in which a tilting pin (29) is mounted so as to be rotatable about an axis of rotation (27).

5. Connection device according to one or more of the preceding claims,
- **characterized in that**
- the components of the connection device consist of steel, aluminium or plastic.

6. Scaffolding system (60) having vertical scaffold tubes (62), wherein the vertical scaffold tubes (62) have connected thereto an assembly safety railing, also referred to as a lead railing, which has tubular-profile scaffold bars (50) connected to the vertical scaffold tubes (62) of the scaffolding system (60) and in each case having in their upper end region a second connection unit (52) with a releasably connected second scaffold-railing bar (24),
- **characterized in that**
- a connection device according to one or more of the preceding claims that is pushed onto the upper end region of a tubular-profile scaffold bar (50) and is releasably connected to the second connection unit (52) is provided.

7. Scaffolding system according to Claim 6,
- **characterized in that**
- the arrangement of the first connection unit (12) of the connection device (10) in the state connected to the tubular-profile scaffold bar (50) is, when seen in plan view, provided at a right angle in relation to the second connection unit (52) of the tubular-profile scaffold bar (50).

## Revendications

1. Dispositif de raccordement (10) destiné à être monté sur un système d'échafaudage (60) existant avec un corps de base (11) avec une direction en hauteur (H), une direction transversale s'étendant perpendiculairement à la direction en hauteur (H) et une direction périphérique (U) avec au moins une première unité de raccordement (12) raccordée côté extérieur au corps de base (11), destinée au raccordement amovible d'une première barre (18) de garde-corps d'échafaudage, le corps de base (11) pouvant être raccordé de manière amovible à une barre profilée tubulaire (50) d'échafaudage d'un garde-corps d'échafaudage/de sécurité de montage (MSG) dans la zone d'une deuxième unité de raccordement (52) raccordée à la barre profilée tubulaire (50)d'échafaudage pour un raccordement amovible d'une deuxième barre de garde-corps (54) d'échafaudage,
- le corps de base (11) étant formé comme une unité profilée tubulaire avec des évidements (14, 16) présents dans la paroi du corps de base (11) de telle manière que le dispositif de raccordement (10) peut être enfilé sur la barre profilée tubulaire (50) d'échafaudage et peut être raccordé/bloqué de manière amovible à/sur la deuxième unité de raccordement (52) de la barre profilée tubulaire (50) d'échafaudage,
- étant présent dans la paroi du corps de base (11)
- - un premier évidement (14) de paroi côté inférieur, avec une première largeur périphérique (U1) et une première hauteur (H1), **caractérisé en ce qu'**est présent dans la paroi du corps de base (11)
- - un deuxième évidement (16) de paroi se raccordant au premier évidement (14) de paroi dans la direction en hauteur (H), avec une deuxième largeur périphérique (U2) et une deuxième hauteur (H2),
- - la deuxième largeur périphérique (U2) du deuxième évidement (16) de paroi étant plus grande que la première largeur périphérique (U1) du premier évidement (14) de paroi,
- du fait de la formation du premier et du deuxième évidement (14, 16) de paroi, le corps de base (11) comportant une première zone périphérique de contour (20) annulaire fermée en périphérie côté supérieur et, côté inférieur, une deuxième zone périphérique de contour (22) ouverte sensiblement en forme de U et les deux zones périphériques de contour (20, 22) étant reliées l'une à l'autre d'un seul tenant par une zone d'entretoise de contour (24).

2. Dispositif de raccordement selon la revendication 1,
- **caractérisé en ce que**
- la première unité de raccordement (12) est formée côté extérieur sur la zone d'entretoise de contour (24) dans la direction transversale (Q).

3. Dispositif de raccordement selon l'une ou plusieurs des revendications précédentes,
- **caractérisé en ce que**
- la largeur périphérique (U1) du premier évidement (14) de paroi et la hauteur (H2) du deuxième évidement (16) de paroi sont plus grandes que les dimensions du contour extérieur maximal du deuxième dispositif de raccordement (52).

4. Dispositif de raccordement selon l'une ou plusieurs des revendications précédentes,
- **caractérisé en ce que**
- la première unité de raccordement (12) est formée comme une unité de tige de basculement avec une unité faisant saillie (26) avec une entaille (28) ouverte vers l'extérieur, dans laquelle une tige de basculement (29) est montée de manière à pouvoir tourner autour d'un axe de rotation (27).

5. Dispositif de raccordement selon l'une ou plusieurs des revendications précédentes,
- - **caractérisé en ce que**
- les composants du dispositif de raccordement sont constitués d'acier, d'aluminium ou de matière plastique.

6. Système d'échafaudage (60) avec des tubes (62) d'échafaudage verticaux, un garde-corps de sécurité de montage, désigné également par garde-corps avancé, étant raccordé à des tubes (62) d'échafaudage verticaux, lequel comporte des barres profilées tubulaires (50) d'échafaudage raccordées aux tubes (62) d'échafaudage verticaux du système d'échafaudage (60), qui comportent chacune dans leur zone d'extrémité supérieure une deuxième unité de raccordement (52) avec une deuxième barre (24) de garde-corps d'échafaudage raccordée de manière amovible,
- - **caractérisé en ce que**
- un dispositif de raccordement selon l'une ou plusieurs des revendications précédentes raccordé de manière amovible à la deuxième unité de raccordement (52), enfilé sur la zone d'extrémité supérieure d'une barre profilée tubulaire (50) d'échafaudage est présent.

7. Système d'échafaudage selon la revendication 6,
- - **caractérisé en ce que**
- l'ensemble de la première unité de raccordement (12) du dispositif de raccordement (10) est présent à angle droit vu en plan par rapport à la deuxième unité de raccordement (52) de la barre profilée tubulaire (50) d'échafaudage dans l'état raccordé à la barre profilée tubulaire (50) d'échafaudage.
